# EUROPÄISCHE PATENTANMELDUNG

(11) **EP 4 339 059 A1**
(43) Veröffentlichungstag der Anmeldung: **20.03.2024**
(21) Anmeldenummer: 23194365.5
(22) Anmeldetag: 30.08.2023
(51) Int. Cl.: B61G 3/20

(54) **MITTELPUFFERKUPPLUNG FÜR EIN SCHIENENFAHRZEUG UND SCHIENENFAHRZEUG MIT EINER SOLCHEN MITTELPUFFERKUPPLUNG**

(30) Priorität: 15.09.2022 DE 102022123657
(71) Anmelder: KNORR-BREMSE Systeme für Schienenfahrzeuge GmbH, 80809 München (DE)
(72) Erfinder: FUDERER, Erich, 82256 Fürstenfeldbruck (DE); NIEPALA, Tomasz, 85375 Neufahrn (DE); KRAUS, Harry-Werner, 81825 München (DE); LIU, Cheng, 81829 München (DE); MESHENBERG, Juriy, 85757 Karlsfeld (DE)

(57) **Zusammenfassung**

Eine Mittelpufferkupplung (1) eines Schienenfahrzeugs umfasst ein Gehäuse (1a), eine Hakenscheibe (2) mit einem Antriebsabschnitt (3) und einer Schwenkachse (2a), und einen Aktuator (6, 6') mit einem Betätigungselement (7, 7'), wobei das Betätigungselement (7, 7') mit dem Antriebsabschnitt (3) der Hakenscheibe (2) in einem Kontaktpunkt (8) in Zusammenwirkung steht. Der Kontaktpunkt (8) weist ein Lager (9) auf, das als Rollenlager ausgebildet ist. Ein Schienenfahrzeug mit mindestens einer solchen Mittelpufferkupplung (1) wird bereitgestellt.

## Beschreibung

Die Erfindung betrifft eine Mittelpufferkupplung eines Schienenfahrzeugs nach dem Oberbegriff des Anspruchs 1. Die Erfindung bezieht sich auch auf ein Schienenfahrzeug mit einer solchen Mittelpufferkupplung.

Schienenfahrzeuge wie beispielsweise Güterwagen werden mittels mechanischer Komponenten, so genannte Schraubenkupplungen, miteinander verbunden. Der Kuppelvorgang läuft heutzutage manuell ab. D.h. ein Bahnmitarbeiter muss die Kupplungen von Hand schließen und öffnen.

Bei Schienenfahrzeugen für Personenverkehr gibt es bereits sogenannte Mittelpufferkupplungen. Diese Systeme kuppeln und entkuppeln automatisch.

Der Kuppelvorgang basiert auf dem Prinzip der Scharfen berg kupplung. Die Scharfenbergkupplung ist bekannt. Sie ist eine starre Mittelpufferkupplung.

Die für den Kuppelvorgang erforderliche Energie liefert die Geschwindigkeit des zu kuppelnden Wagens während eines Kuppelvorgangs.

**Figur 1** zeigt eine schematische Draufsicht eines inneren Aufbaus einer Mittelpufferkupplung 1 nach dem Stand der Technik in einer Lösestellung.

Die Mittelpufferkupplung 1 umfasst ein Gehäuse 1a, eine Hakenscheibe 2 mit einem Antriebsabschnitt 3 und einem Abtriebsabschnitt 4, eine Öse 5 und einen Aktuator 6' mit einem als Druckstange ausgebildeten Betätigungselement 7'.

Zum Entkuppeln, d.h. Lösen der Kupplung, wird ein pneumatischer Zylinder als Aktuator 6' verwendet. Konstruktionsbedingt entstehen beim Lösevorgang nicht nur Druckkräfte auf die Kolbenstange, d.h. Betätigungselement 7', des pneumatischen Zylinders, sondern auch Momente, welche im Zylinder entsprechende Führungs-, Reibkräfte hervorrufen.

Die Druckstange als Betätigungselement 7' des Zylinders bzw. Aktuators 6' wird dabei, mittel pneumatisch bereitgestellter Energie, herausgeschoben und dreht dabei die Hakenscheibe 2, der Scharfenbergkupplung um eine Schwenkachse 2a in lösender Richtung. Dabei entsteht in einem Kontaktpunkt 8 der Kontaktstelle zwischen einem Antriebsabschnitt 3 der Hakenscheibe 2 der Scharfenbergkupplung und einem freien Ende des Betätigungselementes 7' des Zylinders eine Reibkraft. Diese Reibkraft steigt proportional zur Druckkraft auf das Betätigungselement 7' an. Die Druckkraft wiederum steigt nahezu proportional mit dem Hub des Betätigungselementes 7'. Mit zunehmendem Hub am Zylinder steigt daher das aus der Reibkraft resultierende Moment MR auf das Betätigungselement 7' überproportional an.

Dazu zeigen **Figur 2-3** schematische Ansichten einer Kontaktstelle von Hakenscheibe 2 und Aktuator 6' der Mittelpufferkupplung 1 nach Figur 1 nach dem Stand der Technik. **Figur 2** zeigt eine Übersicht mit der Hakenscheibe 2 und dem Aktuator 6' in der Lösestellung der Mittelpufferkupplung 1, wobei **Figur 3** einen vergrößerten Teilausschnitt IV nach Figur 2 eines Kontaktpunktes 8 der Kontaktstelle darstellt.

Darüber hinaus wandert der Kontaktpunkt 8 zwischen Betätigungselement 7' und Hakenscheibe 2 im Bereich des maximalen Hubes über die Mittelachse 6a des Betätigungselementes 7' hinaus. Damit entsteht ein Versatz zwischen der Wirklinie der Druckkraft und der Mittelachse 6a des Betätigungselementes 7' Der Kontaktpunkt 8 liegt dabei auf einem Kontaktkreis 8a um die Schwenkachse 2a der Hakenscheibe 2.

Der Versatz a ist die Strecke zwischen einem Schnittpunkt A' des Radius R des Kontaktkreises 8a mit der Mittelachse 6a des Betätigungselementes 7' und dem Endpunkt A des Radius R des Kontaktkreises 8a, also mit dem Kontaktkreis 8a selbst.

Und der Versatz b ist die Strecke zwischen einem Schnittpunkt B' des Radius R des Kontaktkreises 8a mit der Mittelachse 6a des Betätigungselementes 7' und dem Endpunkt B des Radius R des Kontaktkreises 8a, also mit dem Kontaktkreis 8a selbst. Der Endpunkt B ist hier gleichzeitige der Kontaktpunkt 8.

Bei der Winkelstellung "X" ist dieser Versatz mit "a" bezeichnet, in der Winkelstellung "Y" ist der Versatz mit "b" bezeichnet (Figur 3). Der Versatz erzeugt in Verbindung mit der Druckkraft ebenfalls ein Moment MDK auf das Betätigungselement 7'. Die Summe der beiden Momente MR und MDK muss von dem Betätigungselement 7' aufgenommen werden und erzeugt in der Folge Querkräfte, die im Zylinder des Aktuators 6' abgestützt werden müssen. Der Winkelbereich zwischen X° und Y° stellt das Ende des Arbeitsbereiches dar. In diesem Bereich ist die Druckkraft auf das Betätigungselement 7' maximal, und daher sollte der Versatz zur Mittelachse 6a des Betätigungselementes 7' minimal sein.

Daher besteht die Aufgabe der Erfindung darin, eine verbesserte Mittelpufferkupplung mit elektromechanischem Aktuator eines Schienenfahrzeugs zu schaffen, bei welcher die oben genannte Nachteile hinsichtlich der auftretenden Momente reduziert sind, und wobei der Verschleiß an den mechanischen Komponenten wie Hakenscheibe, und Betätigungselement (Druckstange bzw. Druckrohr) vermieden oder in bedeutender Weise vermindert ist.

Eine weitere Aufgabe ist es, ein verbessertes Schienenfahrzeug mit einer solchen Mittelpufferkupplung bereitzustellen.

Die Aufgabe wird durch den Gegenstand des Anspruchs 1 gelöst.

Die weitere Aufgabe wird durch den Gegenstand des Anspruchs 11 gelöst.

Ein Erfindungsgedanke ist es, die Reibkräfte zu reduzieren und die Kinematik des Systems (Hakenscheibe, Gewindespindel) so auszulegen, dass das Moment MDK auf die Gewindespindel gegen Ende des Hubes möglichst gering ist.

Eine erfindungsgemäße Mittelpufferkupplung eines Schienenfahrzeugs umfasst ein Gehäuse, eine Hakenscheibe mit einem Antriebsabschnitt und einer Schwenkachse, und einen Aktuator mit einem Betätigungselement, wobei das Betätigungselement mit dem Antriebsabschnitt der Hakenscheibe in einem Kontaktpunkt in Zusammenwirkung steht. Der Kontaktpunkt weist ein Lager auf, das als Rollenlager ausgebildet ist.

Ein bedeutender Vorteil hierbei ist es, dass keine Reibkräfte in dem Kontaktpunkt im Gegensatz zum Stand der Technik auftreten, sondern nur noch Rollreibungskräfte. Somit können die Reibkräfte erheblich reduziert werden, wobei gleichzeitig ein Verschleiß von Hakenscheibe und Betätigungselement sowie auch vom Aktuator vorteilhaft verringert und eine Lebensdauer erhöht werden kann.

Ein erfindungsgemäßes Schienenfahrzeug weist die oben beschriebene Mittelpufferkupplung auf.

Vorteilhafte Ausbildungen sind in den Unteransprüchen beschrieben.

In einer Ausführung liegt der Kontaktpunkt auf einem Kontaktkreis um die Schwenkachse der Hakenscheibe, wobei in diesem Kontaktpunkt eine Rolle des als Rollenlager ausgebildeten Lagers das Betätigungselement kontaktiert. Ein Rollenlager ist vorteilhaft als ein handelsübliches Bauteil mit hoher Qualität kostengünstig verfügbar.

Eine weitere Ausführung sieht vor, dass eine Rolle des als Rollenlager ausgebildeten Lagers einen Druckkopf des Betätigungselementes kontaktiert. Der Druckkopf kann vorteilhaft mit einer speziellen Oberfläche im Bereich des Kontaktes versehen sein, welche die Rollreibung der Rolle des Rollenlagers zusätzlich verringert.

Für eine weitere vorteilhafte Reduzierung von Reibung sieht eine andere Ausführung vor, dass der Aktuator einen Kugelgewindetrieb mit einer Gewindespindel und einer Spindelmutter aufweist.

In einer weiteren Ausführung ist eine Kinematik aus Gewindespindel, Betätigungselement und Hakenscheibe so ausgebildet, dass ein Versatz zwischen einer Lagerachse des Lagers und einer Mittelachse von Gewindespindel und Betätigungselement in einem Arbeitsbereich von Kupplung offen bis Hakenscheibe verriegelt ausgemittelt ist, wobei der Versatz die Strecke zwischen einem Schnittpunkt A' des Radius R des Kontaktkreises mit der Mittelachse des Betätigungselementes und dem Endpunkt A des Radius R des Kontaktkreises ist, und wobei der Versatz die Strecke zwischen einem Schnittpunkt B' des Radius R des Kontaktkreises mit der Mittelachse des Betätigungselementes und dem Endpunkt B des Radius R des Kontaktkreises ist, wobei der Endpunkt B der Kontaktpunkt ist. Auf diese Weise wird vorteilhaft erreicht, dass das Moment MDK auf die Gewindespindel gegen Ende des Hubes der Gewindespindel bzw. des Betätigungselementes gering ist. Dadurch wird Verschleiß vermindert und eine Lebensdauer erhöht.

Hierzu ist es vorteilhaft, wenn der Versatz a und der Versatz b beide nahezu ähnlich große Längenwerte in radialer Richtung in Bezug auf die Schwenkachse der Hakenscheibe aufweisen, da so eine gleichmäßige Belastung erzielt wird.

Dabei ist es weiterhin vorteilhaft, wenn der Versatz a und der Versatz b beide ähnlich große Längenwerte in radialer Richtung in Bezug auf die Schwenkachse der Hakenscheibe in einem Bereich des maximalen Hubes von Betätigungselement und Gewindespindel aufweisen, da so der Verschleiß von allen beteiligten Bauteilen verringert und eine Lebensdauer erhöht wird.

In einer Ausführung ist der Aktuator ein elektromechanischer Aktuator mit einem Elektromotor. Dies ist vorteilhaft, da Elektromotoren in mannigfachen Ausführungen unterschiedlicher Stärke und Bauart am Markt kostengünstig verfügbar sind.

In einer weiteren Ausführung ist der Elektromotor ein Gleichstrommotor, wobei eine Motorachse des Elektromotors parallel zu einer gemeinsamen Mittelachse von Gewindespindel und Betätigungselement verläuft. Ein Gleichstrommotor ist vorteilhaft mit einfachem Umpolen seiner Betriebsspannung in seiner Drehrichtung umkehrbar. Dies mit üblichen elektrischen/elektromechanischen/elektronischen Bauelementen vorteilhaft einfach zu realisieren.

Wenn der Elektromotor als ein Hohlwellenmotor in Form eines permanenterregten Synchronmotors ausgeführt ist, wobei ein Motormoment direkt auf eine Spindelmutter der Gewindespindel wirkt, ist eine vorteilhaft kompakte Bauweise möglich.

Die Erfindung ermöglicht folgende Vorteile:
- Reduktion der Momente, welche aufgrund der Drehbewegung der Hakenscheibe, zwangsweise entstehen
- Erhöhung der Lebensdauer der Gewindespindel und Spindelmutter sowie der Lagerung der Gewindespindel
- Kleinere Dimensionierung des Elektromotors (Platzbedarf und geringere Antriebsleistung im Vergleich zum Stand der Technik)
- Die Verschraubung des Aktuators mit dem Hauptgehäuse der Kupplung ist geringer belastet
- Reduzierung von Verschleiß an einem Führungsrohr des Betätigungselementes und an der Hakenscheibe
- Reduzierung von Verschleiß an Führungen des Betätigungselementes

Ein Ausführungsbeispiel der Erfindung wird nachfolgend anhand der beigefügten Zeichnungen beschrieben. Die Erfindung ist nicht auf dieses Ausführungsbeispiel beschränkt. Insbesondere sind einzelne Merkmale des nachfolgenden Ausführungsbeispiels nicht nur bei diesem, sondern auch bei anderen Ausführungsbeispielen einsetzbar. Es zeigen:
- Figur 1: eine schematische Draufsicht eines inneren Aufbaus einer Mittelpufferkupplung nach dem Stand der Technik;
- Figur 2-3: schematische Ansichten einer Kontaktstelle von Hakenscheibe und Aktuator der Mittelpufferkupplung nach Figur 1 nach dem Stand der Technik;
- Figur 4: eine schematische Draufsicht und Teilschnittansicht eines inneren Aufbaus eines Ausführungsbeispiels einer erfindungsgemäßen Mittelpufferkupplung;
- Figur 5-6: schematische Ansichten einer Kontaktstelle von Hakenscheibe und Aktuator der erfindungsgemäßen Mittelpufferkupplung nach Figur 4;
- Figur 7: eine schematische Draufsicht und Teilschnittansicht eines inneren Aufbaus einer Variante des Ausführungsbeispiels der erfindungsgemäßen Mittelpufferkupplung nach Figur 4-6; und
- Figur 8: eine schematische, vergrößerte Seitenansicht des elektromechanischen Aktuators nach Figur 4.

Die **Figuren** 1-3 aus dem Stand der Technik sind oben bereits beschrieben.

Figur 4 zeigt eine schematische Draufsicht und Teilschnittansicht eines inneren Aufbaus eines Ausführungsbeispiels einer erfindungsgemäßen Mittelpufferkupplung 1 in einer Lösestellung.

**Figur 5-6** stellen schematische Ansichten einer Kontaktstelle von Hakenscheibe 2 und Aktuator 6 der Mittelpufferkupplung 1 nach Figur 4 dar.

**Figur 5** zeigt eine Übersicht mit der Hakenscheibe 2 und dem Aktuator 6 in der Lösestellung der Mittelpufferkupplung 1, wobei **Figur 6** einen vergrößerten Teilausschnitt VI nach Figur 5 eines Kontaktpunktes 8 der Kontaktstelle darstellt.

Die Mittelpufferkupplung 1 (Scharfenbergkupplung) (DAC bzw. DAK genannt) ist für den Einsatz in Güterwagen ausgebildet. Mit dem Einsatz der DAC in den Güterwagen soll diese auch elektrifiziert werden. Das Lösen der DAC soll daher nicht wie bei den Mittelpufferkupplungen im Personenverkehr pneumatisch, sondern elektrisch erfolgen.

Die Mittelpufferkupplung 1 umfasst ein Gehäuse 1, eine Hakenscheibe 2 mit einer Schwenkachse 2a, einem Antriebsabschnitt 3 und einem Abtriebsabschnitt 4, eine Öse 5 und einen elektromechanischen Aktuator 6 mit einem Betätigungselement 7, einer Gewindespindel 12, einem Elektromotor 10 und einer Motorbremse 11.

Das Betätigungselement 7 ist hier als ein Druckrohr ausgebildet.

Der elektromechanische Aktuator 6 verfügt über einen Kugelgewindetrieb, der mittels eines Elektromotors angetrieben wird. Der Kugelgewindetrieb umfasst die Gewindespindel 12 und eine Spindelmutter 7b, die mit dem Betätigungselement 7 fest verbunden ist und verdrehfest in dem Aktuator 6 in nicht näher beschriebener Weise längsverschiebbar geführt ist.

Der Elektromotor 10 steht mit der Gewindespindel 12 über ein Getriebe 10b in Wirkverbindung. Das Getriebe 10b kann z.B. ein Stirnradgetriebe sein.

Das Betätigungselement 7, welches direkt mit der Spindelmutter 7b des Kugelgewindetriebs verbunden ist, ist hierbei funktional mit dem Betätigungselement 7' (Druckstange) des pneumatischen Zylinders gleich zu setzen (siehe Figur 1-3).

Kugelgewindetriebe sind hinsichtlich ihrer Lebensdauer sensibel für Momente (so wie sie beim pneumatischen Zylinder entstehen).

Die Kontaktstelle mit dem Kontaktpunkt 8 weist in diesem Ausführungsbeispiel ein Lager 9 mit einer Lagerachse 9a auf. Das Lager 9 ist eine Rollenlagerung mit einer Rolle und ist in dem Antriebsabschnitt 3 der Hakenscheibe 2 verdrehbar angeordnet. Die Lagerachse 9a verläuft parallel zu der Schwenkachse 2a der Hakenscheibe 2.

Der Kontaktpunkt 8 liegt auf dem Kontaktkreis 8a um die Schwenkachse 2a der Hakenscheibe 2. In diesem Kontaktpunkt 8 kontaktiert die Rolle des Lagers 9 einen Druckkopf 7a des Betätigungselementes 7.

Die Kinematik aus Gewindespindel 12, Betätigungselement 7 und Hakenscheibe 2 ist so ausgebildet, dass der Versatz zwischen dem Zentrum des Rollenlagers, d.h. der Lagerachse 9a des Lagers 9, und der Mittelachse 6a von Gewindespindel 12 und Betätigungselement 7 in einem Arbeitsbereich von a) Kupplung offen (X°) bis b) Hakenscheibe 2 verriegelt (Y°) ausgemittelt ist. Dies ist vorzugsweise im Bereich des maximalen Hubes von Betätigungselement 7 und Gewindespindel 12 der Fall. D.h. der Kontaktpunkt 8 zwischen der Rolle des Lagers 9 und dem Druckkopf 7a des Betätigungselementes 7, das mit der Gewindespindel 12 zusammenwirkt, schneidet in diesem Bereich die Mittelachse 6a von Betätigungselement 7 und Gewindespindel 12.

Der Versatz a ist die Strecke zwischen einem Schnittpunkt A' des Radius R des Kontaktkreises 8a mit der Mittelachse 6a des Betätigungselementes 7' und dem Endpunkt A des Radius R des Kontaktkreises 8a, also mit dem Kontaktkreis 8a selbst.

Und der Versatz b ist die Strecke zwischen einem Schnittpunkt B' des Radius R des Kontaktkreises 8a mit der Mittelachse 6a des Betätigungselementes 7' und dem Endpunkt B des Radius R des Kontaktkreises 8a, also mit dem Kontaktkreis 8a selbst. Der Endpunkt B ist hier gleichzeitige der Kontaktpunkt 8.

Mit anderen Worten, der Versatz "a" und der Versatz "b" weisen beide im Wesentlichen gleich große Längenwerte in radialer Richtung in Bezug auf die Schwenkachse 2a der Hakenscheibe 2 auf.

Auf diese Weise ergeben sich, gemäß des oben beschriebenen Aufbaus, mit Verwendung und Anordnung der Rollenlagerung (Lager 9) sowie der erfindungsgemäßen Anordnung der Gewindespindel 12 mit dem Betätigungselement 7 folgende Vorteile:
- Reduktion der Momente, welche aufgrund der Drehbewegung der Hakenscheibe 2, zwangsweise entstehen
- Erhöhung der Lebensdauer der Gewindespindel 12 und Spindelmutter 7b sowie der Lagerung (nicht bezeichnet) der Gewindespindel 12
- Kleinere Dimensionierung des Elektromotors 10 mit geringerer Antriebsleistung im Vergleich zum Stand der Technik
- Die Verschraubung (nicht bezeichnet) des Aktuators mit dem Hauptgehäuse der Kupplung ist geringer belastet
- Reduzierung von Verschleiß an einem Führungsrohr (nicht bezeichnet) des Betätigungselementes 7 und an der Hakenscheibe
- Reduzierung von Verschleiß an Führungen des Betätigungselementes 7

**Figur** 7 zeigt eine schematische Draufsicht und Teilschnittansicht eines inneren Aufbaus einer Variante des Ausführungsbeispiels der erfindungsgemäßen Mittelpufferkupplung 1 nach Figur 4-6 in einer Kupplungsstellung der Hakenscheibe 2.

In dieser Variante weist der Aktuator 6 einen Elektromotor 13 auf, der als ein Hohlwellenmotor in Form eines permanenterregten Synchronmotors ausgeführt ist. Bei dieser Ausführung wirkt das Motormoment direkt auf die Spindelmutter 7b der Gewindespindel 12. Die Gewindespindel 12 selbst wird mittels zweier paralleler Führungsstangen 14, 15, welche die entstehenden Momente abfangen, längsverschiebbar geführt

**Figur 8** stellt eine schematische, vergrößerte Seitenansicht des elektromechanischen Aktuators 6 nach Figur 4 dar.

Der Elektromotor 10 mit der Motorbremse 11 sind hier derart zu der Gewindespindel 12 mit dem Betätigungselement 7 angeordnet, dass die gemeinsame Motorachse 10a des Elektromotors 10 und der Motorbremse 11 parallel zu der gemeinsamen Mittelachse 6a von Gewindespindel 12 und Betätigungselement 7 verläuft.

Das Motormoment des Elektromotors 10, der hier als ein Gleichstrommotor ausgebildet ist, wird über ein Getriebe 10b auf die Gewindespindel 12 übertragen. Das Getriebe 10b ist in diesem Beispiel ein einstufiges Stirnradgetriebe. Natürlich kann das Getriebe 10b auch aus mehr Stufen bestehen. Das Getriebe 10b kann auch eine andere Verzahnung, z.B. Schrägverzahnung, aufweisen. Die Erfindung ist durch das oben angegebene Ausführungsbeispiel nicht eingeschränkt, sondern im Rahmen der Ansprüche modifizierbar.

So ist es beispielsweise denkbar, dass das als Rollenlager ausgebildete Lager 8 mehrere Rollen aufweist. Auch Kugeln sind z.B. möglich.

Genauso ist es denkbar, die Rolle an dem Druckrohr zu montieren - anstelle an der Hakenscheibe.

### Bezugszeichenliste

- 1: Mittelpufferkupplung
- 1a: Gehäuse
- 2: Hakenscheibe
- 2a: Schwenkachse
- 3: Antriebsabschnitt
- 4: Abtriebsabschnitt
- 5: Öse
- 6, 6': Aktuator
- 6a: Mittelachse
- 7, 7': Betätigungselement
- 7a: Druckkopf
- 7b: Spindelmutter
- 8: Kontaktpunkt
- 8a: Kontaktkreis
- 9: Lager
- 9a: Lagerachse
- 10: Elektromotor
- 10a: Motorachse
- 10b: Getriebe
- 11: Motorbremse
- 12: Gewindespindel
- 13: Elektromotor
- 14, 15: Führungsstange

- X, Y: Verschwenkwinkel
- A', B': Schnittpunkt
- a-A; b-B: Versatz
- R: Radius

## Patentansprüche

1. Mittelpufferkupplung (1) eines Schienenfahrzeugs, umfassend ein Gehäuse (1a), eine Hakenscheibe (2) mit einem Antriebsabschnitt (3) und einer Schwenkachse (2a), und einen Aktuator (6, 6') mit einem Betätigungselement (7, 7'), wobei das Betätigungselement (7, 7') mit dem Antriebsabschnitt (3) der Hakenscheibe (2) in einem Kontaktpunkt (8) in Zusammenwirkung steht, **dadurch gekennzeichnet, dass**
der Kontaktpunkt (8) ein Lager (9), das als Rollenlager ausgebildet ist, aufweist.

2. Mittelpufferkupplung (1) nach Anspruch 1, **dadurch gekennzeichnet, dass** der Kontaktpunkt (8) auf einem Kontaktkreis (8a) um die Schwenkachse (2a) der Hakenscheibe (2) liegt, wobei in diesem Kontaktpunkt (8) eine Rolle des als Rollenlager ausgebildeten Lagers (9) das Betätigungselement (7) kontaktiert.

3. Mittelpufferkupplung (1) nach Anspruch 2, **dadurch gekennzeichnet, dass** eine Rolle des als Rollenlager ausgebildeten Lagers (9) einen Druckkopf (7a) des Betätigungselementes (7) kontaktiert.

4. Mittelpufferkupplung (1) nach einem der vorstehenden Ansprüche, **dadurch gekennzeichnet, dass** der Aktuator (6, 6') einen Kugelgewindetrieb umfasst mit einer Gewindespindel (12) und einer Spindelmutter (7b) aufweist.

5. Mittelpufferkupplung (1) nach einem der vorstehenden Ansprüche, **dadurch gekennzeichnet, dass** eine Kinematik aus Gewindespindel (12), Betätigungselement (7) und Hakenscheibe (2) so ausgebildet ist, dass ein Versatz (a, b) zwischen einer Lagerachse (9a) des Lagers (9) und einer Mittelachse (6a) von Gewindespindel (12) und Betätigungselement (7) in einem Arbeitsbereich von Kupplung offen (X°) bis Hakenscheibe (2) verriegelt (Y°) ausgemittelt ist, wobei der Versatz (a) die Strecke zwischen einem Schnittpunkt A' des Radius R des Kontaktkreises (8a) mit der Mittelachse (6a) des Betätigungselementes (7) und dem Endpunkt A des Radius R des Kontaktkreises (8a) ist, und wobei der Versatz (b) die Strecke zwischen einem Schnittpunkt B' des Radius R des Kontaktkreises (8a) mit der Mittelachse (6a) des Betätigungselementes (7) und dem Endpunkt B des Radius R des Kontaktkreises (8a) ist, wobei der Endpunkt B der Kontaktpunkt (8) ist.

6. Mittelpufferkupplung (1) nach Anspruch 5, **dadurch gekennzeichnet, dass** der Versatz (a) und der Versatz (b) beide ähnlich große Längenwerte in radialer Richtung in Bezug auf die Schwenkachse (2a) der Hakenscheibe (2) aufweisen.

7. Mittelpufferkupplung (1) nach Anspruch 6, **dadurch gekennzeichnet, dass** der Versatz (a) und der Versatz (b) beide ähnlich große Längenwerte in radialer Richtung in Bezug auf die Schwenkachse (2a) der Hakenscheibe (2) in einem Bereich des maximalen Hubes von Betätigungselement (7) und Gewindespindel (12) aufweisen.

8. Mittelpufferkupplung (1) nach einem der vorstehenden Ansprüche, **dadurch gekennzeichnet, dass** der Aktuator (6) ein elektromechanischer Aktuator (6) mit einem Elektromotor (10, 13) ist.

9. Mittelpufferkupplung (1) nach Anspruch 8, **dadurch gekennzeichnet, dass** der Elektromotor (10) ein Gleichstrommotor ist, wobei eine Motorachse (10a) des Elektromotors (10) parallel zu einer gemeinsamen Mittelachse (6a) von Gewindespindel (12) und Betätigungselement (7) verläuft.

10. Mittelpufferkupplung (1) nach Anspruch 8, **dadurch gekennzeichnet, dass** der Elektromotor (13) als ein Hohlwellenmotor in Form eines permanenterregten Synchronmotors ausgeführt ist, wobei Motormoment direkt auf eine Spindelmutter (7b) der Gewindespindel (12) wirkt.

11. Schienenfahrzeug mit mindestens einer Mittelpufferkupplung (1) nach einem der vorstehenden Ansprüche.
